# EUROPÄISCHE PATENTSCHRIFT

(11) **EP 4 276 247 B1**
(45) Veröffentlichungstag und Bekanntmachung des Hinweises auf die Patenterteilung: **11.12.2024**
(21) Anmeldenummer: 23169790.5
(22) Anmeldetag: 25.04.2023
(51) Int. Cl.: E01H 5/06, E02F 3/815, E01H 5/04

(54) **KLAPPSCHAR FÜR EIN RÄUMGERÄT MIT EINEM RÄUMSCHILD**
FOLDING BLADE FOR A CLEARING DEVICE WITH A CLEARING BLADE
SOC RABATTABLE POUR UN DISPOSITIF DE DÉBLAIEMENT DOTÉ D'UNE LAME DE BROCHAGE

(30) Priorität: 10.05.2022 CH 5552022
(43) Veröffentlichungstag der Anmeldung: 15.11.2023
(73) Patentinhaber: Zaugg AG Eggiwil, 3537 Eggiwil (CH)
(72) Erfinder: BLOCH, Denis, 3627 Heimberg (CH)
(74) Vertreter: Keller Schneider Patent- und Markenanwälte AG

(56) Entgegenhaltungen:
- WO-A1-94/29529
- DE-A1- 10 256 541
- FR-A1- 2 448 599

## Beschreibung

### Technisches Gebiet

Die Erfindung betrifft eine 1<lappschar für ein Räumgerät mit einem Räumschild, umfassend eine Klappleiste, einen Hebelmechanismus zum schwenkbaren Lagern der Klappleiste an einem Grundteil des Räumschildes und ein Federelement zur Anordnung zwischen dem Grundteil und dem Hebelmechanismus, zum Zurückstellen der Klappleiste in eine Ausgangsposition, in der die Klappleiste eine Verlängerung einer Schildplatte des Räumschildes bildet. Der Hebelmechanismus ist derart ausgebildet, dass die Klappleiste unter Überwindung einer Federkraft des Federelements entlang eines ersten Schwenkwegs aus der Ausgangsposition in eine zurückgeschwenkte Position schwenkbar ist, und die Klappleiste ist aufgrund der Federkraft entlang eines zweiten Schwenkwegs aus der zurückgeschwenkten Position in die Ausgangsposition schwenkbar. Die Erfindung betrifft weiter ein Räumschild mit einer derartigen 1<lappschar.

### Stand der Technik

Derartige 1<lappscharen sind bekannt. Sie werden insbesondere bei Räumgeräten von Schneeräummaschinen eingesetzt. Sie kommen aber auch für Räumgeräte von I<ommunalfahrzeugen, Schienenfahrzeugen oder Traktoren zum Einsatz, wobei die Räumgeräte als integrierte Komponenten der jeweiligen Fahrzeuge oder als wechselbare Anbauteile ausgeführt sein können.

Ursprünglich existieren zwei Typen von rotierenden Schneeräummaschinen, die Schneeschleuder und die Schneefräse. Die Schneeschleuder verfügt über ein grosses Schaufelrad, dessen Achse in Fahrtrichtung orientiert ist. Der Durchmesser des Schaufelrades bestimmt die Räumbreite. Die rotierenden Schaufeln des Schaufelrads tragen den Schnee an der Stirnseite ab und befördern diesen mit Hilfe der Zentrifugalkraft nach aussen. Dort wird der Schnee dann über eine Öffnung ausgeworfen. Die Schneefräse verfügt über Walzen, deren Achsen in einem rechten Winkel zur Fahrtrichtung orientiert sind. Die Walzen verfügen über Haspeln, die spiralförmig um die Walzen angeordnet sind und durch die Drehbewegung nach innen laufen. Die rotierenden Haspeln tragen nun den Schnee ab und fördern diesen in die Mitte der Maschine. Dort wird dieser wiederum durch eine Öffnung ausgeworfen.

Die Schneefrässchleuder vereinigt diese zwei Systeme in einer Maschine. Vorgelagert befinden sich die Fräshaspeln, dahinter befindet sich das Schleuderrad. Fräshaspeln und Schleuderrad sind durch Getriebe und Übersetzungen bestmöglich aufeinander abgestimmt, um so effizient arbeiten zu können. Dieses System verbindet die Vorteile der Fräshaspeln, welche den Schnee besser abtragen können und eine grössere Breite bei geringerer Bauhöhe erlauben, mit denen des Schleuderrades, welches einen weiteren Auswurf mit erhöhter Schneemasse ermöglicht.

Um nun beim Auftreffen des Räumschilds auf Hindernisse am Boden den Aufprall abzudämpfen und das Überfahren des Hindernisses zu vereinfachen, wird das Räumschild mit einer 1<lappschar ausgerüstet. Diese wird oft auch als «Anfahrsicherung» bezeichnet. 1<lappscharen weisen eine oder mehrere 1<lappleisten auf, die an einem Grundteil des Räumschildes schwenkbar gelagert sind. Die 1<lappleisten sind in der Regel als Verschleissteile, als so genannte Schürfleisten, ausgebildet. Weil sie im Betrieb immer wieder im Kontakt mit der zu räumenden Bodenfläche sind, nützen sie sich ab und müssen bei Erreichen eines gewissen Abnützungsgrades ersetzt werden.

Eine derartige 1<lappschar ist beispielsweise bei Schneefrässchleudern der Anmelderin Zaugg AG Eggiwil, Eggiwil, Schweiz verfügbar, z. B. dem Modell SF 7270 I<S. Die Klappleiste ist in der Mitte geteilt, so dass die beiden Elemente, abhängig vom Auftrittspunkt des Hindernisses, links oder rechts separat auslösen können. Beide Elemente sind über eine horizontale, quer zur Fahrtrichtung verlaufene Scharnierachse drehbar an einem Grundteil des Räumschildes gelagert. Beim Auftreffen auf ein Hindernis werden sie nach hinten gedrückt. Die Rückstellkraft wird von einer Gummihohlfeder zur Verfügung gestellt, welche zwischen dem Grundteil und der Klappleiste eingebaut ist und beim Zurückklappen komprimiert wird. Auch andere Anbieter bieten Schneeräumfahrzeuge mit ähnlich konzipierten Anfahrsicherungen an, z. B. die Firma Westa GmbH, Weitnau, Deutschland für deren Schneefräsen der Typen 6570, 7370 und 750.

1<lappscharsysteme sind auch bei Schneepflügen bekannt. Die Klappleiste bildet dabei den untersten Abschnitt des Räumschilds. Typischerweise weicht hier ein Teil der jeweiligen klappbaren Baugruppe nach vorne, d. h. in Fahrtrichtung, aus. Bei einem Schneepflug ist dies unproblematisch, entsprechende Lösungen lassen sich aber nicht auf Schneefrässchleudern übertragen, weil sich vor der Schaufel die rotierenden Fräshaspeln befinden und so das klappbare Element mit diesen kollidieren würde.

Herkömmliche 1<lappscharen verbessern das Räumergebnis, die Bediensicherheit und schonen die Fräse und das Trägerfahrzeug beim Überfahren von Hindernissen. Allerdings kann beim Auslösen des 1<lappscharsystems die Schneefräse nach oben gedrückt werden, was ein «Aufspringen» der Fräse zur Folge hat. Dies führt zu starken Erschütterungen im Trägerfahrzeug und zu einer Beeinträchtigung des Räumergebnisses im Bereich des Hindernisses. Weiter kann es geschehen, dass die Klappleiste nach dem Auslösen in ihrer zurückgeschwenkten Position festhängt und nicht mehr in die Ausgangsposition zurückkehrt. In solchen Fällen muss der Räumbetrieb unterbrochen werden. Das Räumschild mit der Klappschar wird dann mit Hilfe der entsprechenden Anhebevorrichtung des Trägerfahrzeugs kurzzeitig angehoben, um die Rückkehr der 1<lappschar in die Ausgangsposition zu ermöglichen.

Die DE 10 256 541 A1 (Fritz Sperber GmbH) schlägt einen Mechanismus vor, um das Aufspringen der 1<lappschar zu vermeiden. Die entsprechende Klappleiste wird so geführt, dass sie beim Zurückschwenken keinen zusätzlichen Raum unterhalb des Grundteils des Räumschilds einnimmt. Der Mechanismus schafft eine virtuelle Schwenkachse für die Klappleiste, die vor dem Räumschild liegt. Er umfasst ein I<oppelgetriebe mit zwei zueinander nicht-parallelen Armen oder Hebeln sowie gegebenenfalls eine I<urvenbahn, die als Führung bei der Schwenkbewegung dient und in einer Rippe oder einem Versteifungsblech angeordnet sein kann. Der Mechanismus ist so ausgelegt, dass das Zurückschwenken nach dem Auftreffen auf ein Hindernis und die Rückführung in die Ausgangsposition entlang desselben vorgegebenen Schwenkwegs erfolgt.

Dieser Mechanismus verbessert das Zurückschwenken der Klappleiste nach dem Auftreffen auf ein Hindernis. Insbesondere bei der Rückführung in die Ausgangsposition können sich aber weiterhin Probleme ergeben, insbesondere wenn die Klappleiste während der Rückführung wieder in Kontakt mit dem Räumgut kommt, was dazu führen kann, dass die vollständige Rückführung während längerer Zeit verhindert wird. Dies wiederum führt zu einem verschlechterten Räumergebnis.

### Darstellung der Erfindung

Aufgabe der Erfindung ist es, eine dem eingangs genannten technischen Gebiet zugehörende 1<lappschar zu schaffen, welche eine verbesserte Rückführung der Klappleiste und damit ein besseres Räumergebnis ermöglicht.

Die Lösung der Aufgabe ist durch die Merkmale des Anspruchs 1 definiert. Gemäss der Erfindung ist der Hebelmechanismus derart ausgebildet, dass der zweite Schwenkweg vom ersten Schwenkweg unterschiedlich ist.

Dies bedeutet, dass der Hebelmechanismus zumindest in einem oder mehreren Teilabschnitten des Wegs zwischen der Ausgangsposition und der zurückgeschwenkten Position mindestens zwei Freiheitsgrade bietet. Die Teilabschnitte können sich dabei entlang des Wegs erstrecken oder in der Art einer Weiche oder Verzweigung sehr kurz ausgebildet sein. Insbesondere aufgrund der unterschiedlichen Auslösung des ersten Schwenkwegs - durch den Kontakt mit einem Hindernis, das von der Klappleiste überwunden werden muss - und des zweiten Schwenkwegs - durch die Federkraft des Federelements -, ergeben sich in der Praxis auch tatsächlich unterschiedliche Bewegungen beim Zurückschwenken einerseits und bei der Rückstellung andererseits. Im Ergebnis bewegt sich jeder Punkt der Klappleiste während eines vollständigen Zyklus von der Ausgangsposition in die zurückgeschwenkte Position und wieder zurück in die Ausgangsposition entlang einer geschlossenen I<urve, die eine von Null verschiedene Fläche einschliesst. Insbesondere entlang eines oder beider Endlagen können die beiden Schwenkwege zusammenfallen, d.h. in einem solchen Abschnitt der Schwenkwege ist nur ein Freiheitsgrad vorhanden.

Die Ausgangsposition ist dadurch gekennzeichnet, dass die Klappleiste eine Verlängerung der Schildplatte des Räumschildes bildet. Insbesondere liegt die vordere Hauptfläche der Klappleiste in dieser Position im Wesentlichen in derselben Ebene wie die vordere Fläche der Schildplatte entlang der I<ontaktlinie zwischen Räumschild und Klappleiste. In der Regel weist die Klappleiste in dieser Position einen positiven Schwenkwinkel auf, d. h. ihr unteres freies Ende befindet sich in Fahrtrichtung zuvorderst.

Die zurückgeschwenkte Position kann durch einen Endanschlag definiert sein. In der Praxis muss aber die Klappleiste nicht bei jeder Überwindung eines Hindernisses bis zu diesem Anschlag zurück geschwenkt werden. Bei kleineren Hindernissen kann die Rückstellung bereits erfolgen, bevor der Endanschlag erreicht wurde. Dennoch soll der Hebelmechanismus bevorzugt derart ausgebildet sein, dass auch in diesem Fall unterschiedliche Schwenkwege bereitgestellt werden. Dies ist insbesondere dann der Fall, wenn sich der erste Schwenkweg und der zweite Schwenkweg in einem Bereich in der Nachbarschaft der Ausgangsposition voneinander unterscheiden. Es ist insbesondere bevorzugt, dass sich der erste Schwenkweg und der zweite Schwenkweg zumindest auch in einem Bereich unterscheiden, in dem die Klappleiste einen positiven Schwenkwinkel einnimmt.

Im Rahmen der erfindungsgemässen 1<lappschar können ein einzelnes Federelement oder mehrere seriell und/oder parallel angeordnete Federelemente zum Einsatz kommen. Bei den Federelementen handelt es sich bevorzugt um Gummihohlfedern. Diese sind unempfindlich auf äussere Einflüsse wie Verschmutzung oder Eisbildung, weisen eine hohe Lebensdauer und verhältnismässig tiefe Kosten auf. Es sind aber auch andersartige Zug- oder Druckfedern, z. B. Schraubenfedern, Torsionsfedern oder Gasdruckfedern, einsetzbar. Grundsätzlich lassen sich auch geeignet (aktiv oder passiv) gesteuerte Hydraulik- oder Pneumatikzylinder als Federelemente einsetzen. Das Federelement bzw. die Federelemente müssen nicht direkt am Grundteil oder am Hebelmechanismus gelagert sein. So kann insbesondere das Federelement auch über Übertragungsmittel, z. B. Stangen oder Züge, mit dem Hebelmechanismus zusammenwirken.

Der Hebelmechanismus umfasst schwenkbar gelagerte Hebel. Daneben kann er auch Elemente wie Führungen, Anschläge oder Seilzüge umfassen, um die Bewegung der Hebel zu steuern oder zu beschränken.

Der Grundteil des Räumschildes umfasst die Schildplatte (das Räumblech) selbst und allfällige fest mit dem Räumlich verbundene Elemente wie Versteifungsbleche oder -profile, Grundrahmen, Befestigungsprofile usw. Entsprechend kann der Hebelmechanismus an einem oder mehreren dieser Elemente angreifen.

Die erfindungsgemässe 1<lappschar kann beim Zurückführen in die Ausgangsposition einem anderen Schwenkweg folgen als zuvor bei der Überwindung eines Hindernisses. Somit kann der Schwenkweg den Anforderungen optimal angepasst werden: Beim Wegschwenken aus der Ausgangsposition soll die Klappleiste zurückweichen, damit das Hindernis möglichst ohne Vertikalkräfte auf das Räumschild und ohne Anheben desselben passiert werden kann. Die Rückkehr in die Ausgangsposition soll möglichst schnell und ungehindert erfolgen, sobald das Hindernis passiert wurde. Der Hebelmechanismus wird deshalb bevorzugt so ausgelegt, dass die 1<lappschar bei der Rückführung aus der zurückgeschwenkten Position zunächst nach vorne (d. h. in Fahrtrichtung, insbesondere bis sie einen positiven Schwenkwinkel einnimmt) klappt, bevor sie in die Ausgangsposition abgesenkt wird. Hindernisse bis zu einer gewissen Maximalhöhe können so überwunden werden, ohne dass das Räumschild aufspringt und ohne dass der Fräsbetrieb unterbrochen würde, und es ist sichergestellt, dass die Klappleiste nach dem Überwinden des Hindernisses schnellstmöglich und während der Fahrt selbstständig in ihre Ausgangsposition zurückkehrt, ohne von äusseren Einflüssen, wie z. B. dem Kontakt mit dem Räumgut, an dieser Rückkehr gehindert zu werden.

Unter Berücksichtigung der genannten Erfordernisse kann die erfindungsgemässe 1<lappschar zudem so ausgeführt werden, dass alle Elemente der 1<lappschar oberhalb einer Unterkante des Räumschilds und zugleich vollständig hinter diesem Räumschild angeordnet sind.

Der Hebelmechanismus und das Federelement der erfindungsgemässen 1<lappschar können platzsparend ausgeführt werden, so dass I<onflikte mit weiteren Elementen des Räumgeräts, z. B. einem Schleuderrad, einer Aufhängung des Räumschilds o. ä. zuverlässig vermieden werden. Ebenso kann ein Hebelmechanismus so ausgelegt werden, dass Vibrationen nach dem Auftreffen auf ein Hindernis minimiert werden.

Typischerweise schliesst die Klappleiste in der Ausgangsposition mit einer Vertikalen einen ersten positiven Winkel ein. Dieser liegt insbesondere im Bereich 30-60°, insbesondere 40-50°. In der zurückgeschwenkten Position nimmt die Klappleiste dagegen eine negative Winkelstellung ein, damit das Hindernis passiert werden kann.

Mit Vorteil umfasst deshalb der zweite Schwenkweg einen ersten Wegbereich, angrenzend an die zurückgeschwenkte Position, in dem der Schwenkweg einer reinen Schwenkbewegung um eine einzige Drehachse entspricht, und einen zweiten Wegbereich, in dem der Schwenkweg einer Überlagerung zweier Schwenkbewegungen um zwei beabstandete Drehachsen entspricht. Dabei kann der zweite Wegbereich direkt an den ersten Wegbereich anschliessen und sich bis zur Ausgangsposition erstrecken, oder es ist ein weiterer Wegbereich zwischen dem ersten Wegbereich und dem zweiten Wegbereich und/oder dem zweiten Wegbereich und der Ausgangsposition vorhanden.

Mit einer derartigen Auslegung des Hebelmechanismus, die einen solchen zweiten Schwenkweg ermöglicht, kann somit erreicht werden, dass die Klappleiste bei der Rückführung in die Ausgangsposition erst dann wieder abgesenkt wird, wenn ihre Schwenkstellung einen solchen positiven Wert erreicht hat, der eine weitere Räumung des Untergrundes zulässt und/oder eine Umlenkung des Räumguts auf den Räumschild ermöglicht. So wird vermieden, dass die Klappleiste während der Rückführung frühzeitig mit dem Räumgut in Kontakt kommt und dadurch gleich wieder zurück schwenkt, was letztlich eine Rückstellung während einiger Zeit verhindern kann.

Bei bevorzugten Ausführungsformen der Erfindung umfasst der Hebelmechanismus einen I<niehebel, mit einem ersten I<niehebelelement, das gelenkig mit dem Grundteil des Räumschildes verbunden ist und mit einem zweiten I<niehebelelement, das drehfest mit der Klappleiste verbunden ist, wobei das zweite I<niehebelelement und das erste I<niehebelelement gelenkig miteinander verbunden sind und wobei das Federelement auf das zweite I<niehebelelement wirkt.

Sowohl das erste I<niehebelelement als auch das zweite I<niehebelelement können direkt oder indirekt mit dem Grundteil bzw. der Klappleiste verbunden sein. Das Federelement kann direkt oder indirekt auf das zweite I<niehebelelement wirken. Die 1<lappschar kann insbesondere mehrere I<niehebel umfassen, die parallel zueinander angeordnet sind und die Klappleiste an in der Querrichtung beabstandeten Positionen schwenkbar am Grundteil lagern.

Ein I<niehebel kann mechanisch sehr robust ausgeführt werden, er ist kostengünstig und seine Funktion ist wenig anfällig auf äussere Einflüsse wie Verschmutzung oder Vereisung. Der I<niehebel erfordert vergleichsweise geringe I<raftumlenkungen, somit sind die mechanischen Belastungen gering. Die Umlenkung erfolgt während des Verschwenkens der am I<niehebel gelagerten Klappleiste fliessend, so dass Stosseinwirkungen auf die lagernden oder gelagerten Elemente vermieden werden.

Mit Vorteil wirkt das Federelement über einen Umlenkmechanismus auf das zweite I<niehebelelement. Damit kann insbesondere erreicht werden, dass das Federelement platzsparend unmittelbar hinter dem Räumschild angeordnet werden kann, ohne dass die Richtung der Krafteinwirkung auf den Hebelmechanismus in ungünstiger Weise gewählt werden muss.

Bevorzugt umfasst der Umlenkmechanismus einen drehbar am Grundteil gelagerten Umlenkhebel und eine I<oppelstange, wobei das Federelement und die I<oppelstange an beabstandeten Drehpunkten am Umlenkhebel gelagert sind und wobei die I<oppelstange gelenkig mit dem zweiten I<niehebelelement verbunden ist. Ein derartiger Umlenkhebel ermöglicht eine Umlenkung der annähernd vertikalen Federkraft eines platzsparend hinter dem Räumschild angeordneten Federelements in eine praktisch horizontal auf das zweite I<niehebelelement wirkende Kraft. Damit wird eine zuverlässige Rückstellung der Klappleiste ermöglicht ohne die Gefahr einer Blockierung des I<niehebels nach dem Passieren des Hindernisses, aufgrund einer ungünstig einwirkenden Federkraft.

Anstelle eines Umlenkhebels oder zusätzlich kann der Umlenkmechanismus auch einen Seilzug zur Umlenkung der Federkraft umfassen. Ebenso kann beispielsweise eine Kombination von beabstandet angeordneten Druck- und Zugfedern zum Einsatz kommen.

Eine Blockierung in der zurückgeschwenkten Position lässt sich zudem auch durch geeignete Anschläge, z. B. am mittleren Gelenk des I<niehebels, verhindern. Die Lösung mit Umlenkhebel ist aber verglichen mit diesen Alternativen mechanisch belastbarer und weniger anfällig auf Verschmutzungen oder Vereisungen.

Bevorzugt sind der Umlenkhebel, die I<oppelstange und das Federelement derart ausgelegt, dass eine Rückstellkraft auf die Klappleiste in der zurückgeschwenkten Position geringer ist als in der Ausgangsposition. Dadurch wird verhindert, dass ein Zurückschwenken der Klappleiste aus der Ausgangsposition schon aufgrund der Krafteinwirkung des Räumguts erfolgt, während ein unnötiger Widerstand im Rahmen des Passierens eines Hindernisses, also nach «Auslösung» der Schwenkbewegung, verhindert wird.

Eine bevorzugte Ausführungsform der Erfindung umfasst einen am Grundteil angeordneten ersten Anschlag für das erste I<niehebelelement, wobei in der zurückgeschwenkten Position das erste I<niehebelelement am ersten Anschlag anliegt. Solange dieser Kontakt besteht, weist der I<niehebel nur einen Freiheitsgrad auf. Wird der Kontakt, nach einer gewissen Schwenkbewegung in Richtung der Ausgangsposition, gelöst, ergeben sich zwei Freiheitsgrade.

Bevorzugt umfasst die 1<lappschar einen am Grundteil angeordneten zweiten Anschlag für das zweite I<niehebelelement, wobei der zweite Anschlag derart ausgebildet ist, dass in einem Abschnitt des zweiten Schwenkwegs das zweite I<niehebelelement durch eine Aussenkontur des zweiten Anschlags geführt wird.

Dazu kann das zweite I<niehebelelement seinerseits eine spezifisch geformte Aussenkontur zum Zusammenwirken mit der Aussenkontur des zweiten Anschlags aufweisen, z. B. eine Aussenkontur, die je nach Drehstellung des zweiten I<niehebelelements einen wechselnden Abstand zwischen dem zweiten Anschlag und der Anlenkung des Federelements und/oder dem I<niehebelgelenk bewirkt, also als Exzenter wirkt. Die spezifisch geformte Aussenkontur des zweiten I<niehebelelements ist insbesondere konvex geformt und auf der dem zweiten Anschlag zugewandten Seite des zweiten I<niehebelelements ausgebildet.

Besonders bevorzugt sind sowohl der erste Anschlag als auch der zweite Anschlag vorhanden, und der erste Anschlag beschränkt den zweiten Schwenkweg im ersten Wegbereich, angrenzend an die zurückgeschwenkte Position, auf eine reine Schwenkbewegung, während der zweite Anschlag im zweiten Wegbereich, benachbart der Ausgangsposition, den I<niehebel derart führt, dass sich zwei Schwenkbewegungen überlagern. Die Überlagerung ist insbesondere derart, dass sich eine Absenkung der Klappleiste in Richtung der Ausgangsposition ergibt, insbesondere unter weitgehender Beibehaltung des Schwenkwinkels der Klappleiste. Der Schwenkwinkel gemäss Ausgangsposition wird somit im Wesentlichen bereits erreicht, bevor die Rückführung abgeschlossen ist. Bevorzugt wird mindestens in einem an die Ausgangsposition angrenzenden Wegbereich mindestens ein Drittel der Absenkung durchgeführt, während der Schwenkwinkel in diesem Bereich noch um maximal 5° verändert wird.

Durch den Umlenkmechanismus und die beiden Anschläge ist somit insgesamt sichergestellt, dass die Klappleiste aus der zurückgeschwenkten Position zurückschwenkt und zunächst wieder nach vorne (in eine positive Winkelstellung) klappt, bevor sie wieder absinkt.

Mit Vorteil wirkt in der Ausgangsposition der zweite Anschlag derart mit dem zweiten I<niehebelelement zusammen, dass er eine Bewegung der Klappleiste entlang des ersten Schwenkwegs bei einer auf die Klappleiste von einer Rückseite einer Hauptebene der Klappleiste einwirkenden Kraft verhindert. Somit wird insbesondere vermieden, dass im Wesentlichen vertikale Kräfte, die nicht durch ein Hindernis in Fahrtrichtung bewirkt sein können, die Schwenkbewegung auslösen.

Bei einem erfindungsgemässen Räumschild ist die 1<lappschar derart schwenkbar am Räumschild angeordnet, dass sie von einer Ausgangsposition, in der die Klappleiste der 1<lappschar eine Verlängerung einer Schildplatte des Räumschildes bildet, in eine zurückgeschwenkte Position schwenkbar ist, wobei die Klappleiste weder während des Schwenkens aus der Ausgangsposition in die zurückgeschwenkte Position, entlang des ersten Schwenkwegs, noch während des Schwenkens von der zurückgeschwenkten Position in die Ausgangsposition, entlang des zweiten Schwenkwegs, in einen durch den Räumschild mit der 1<lappschar definierten Wegraum eintritt.

Dieser Wegraum entspricht bei am Fahrzeug angeordneten, betriebsbereiten Räumschild einem Raum unterhalb einer Ebene, die durch die Unterkante der Klappleiste in der Ausgangsposition definiert wird. So wird also ein Abheben des Räumschilds aufgrund vom Boden bzw. vom Hindernis auf die Klappleiste einwirkender vertikaler Kräfte vermieden.

Bei einer Schneefrässchleuder weist der Räumschild bevorzugt eine zentrale Aufnahmeöffnung für ein Schleuderrad auf, und eine erste 1<lappschar ist auf einer ersten Seite der Aufnahmeöffnung und eine zweite 1<lappschar auf einer zweiten Seite der Aufnahmeöffnung angeordnet. Dabei erstrecken sich die Klappleisten der ersten 1<lappschar und der zweiten 1<lappschar in einen Bereich unterhalb der Aufnahmeöffnung. Der Abstand der 1<lappleisten in Querrichtung ist mit Vorteil derart gering, dass Räumgut nicht in wesentlichen Mengen zwischen den 1<lappleisten hindurchtreten kann, wenn sie sich in ihrer Ausgangsposition befinden. Insbesondere beträgt der Abstand 5 cm oder weniger.

Aus der nachfolgenden Detailbeschreibung und der Gesamtheit der Patentansprüche ergeben sich weitere vorteilhafte Ausführungsformen und Merkmalskombinationen der Erfindung.

### Kurze Beschreibung der Zeichnungen

Die zur Erläuterung des Ausführungsbeispiels verwendeten Zeichnungen zeigen:
- Fig. 1: eine Schrägansicht eines Ausführungsbeispiels der erfindungsgemässen 1<lappschar;
- Fig. 2: eine Explosionszeichnung des Hebelmechanismus der 1<lappschar;
- Fig. 3A, B: eine Seitenansicht der 1<lappschar in der Ausgangsposition und in der zurückgeschwenkten Position;
- Fig. 4A-E: den Bewegungsablauf der 1<lappschar beim Zurückschwenken nach dem Auftreffen auf ein Hindernis; und
- Fig. 5A-E: den Bewegungsablauf der 1<lappschar bei der Rückführung in die Ausgangsposition.

Grundsätzlich sind in den Figuren gleiche Teile mit gleichen Bezugszeichen versehen.

### Wege zur Ausführung der Erfindung

Die Figur 1 zeigt eine Schrägansicht eines Ausführungsbeispiels der erfindungsgemässen 1<lappschar, seitlich von der Rückseite her gesehen. Das Ausführungsbeispiel betrifft ein Räumgerät mit einer Räumschildbreite von 220cm, die dargestellte 1<lappschar ist aber ohne weiteres auch auf grössere und kleinere Räumschildbreiten übertragbar. Die 1<lappschar 1 ist am Räumschild 2 angeordnet und umfasst zwei Klappleisten 6 aus Stahl. Sichtbar in der Figur 1 ist die rechte Hälfte des Räumschilds bis zu einem mittigen Schleuderradgehäuse 3. Die linke Seite ist im Wesentlichen symmetrisch zur rechten Seite ausgebildet und umfasst eine eigene Klappleiste 6, wobei sich in der dargestellten Ausgangsposition die beiden 1<lappleisten 6 in der Mitte bis auf einen Abstand von ca. 5-10 mm treffen.

Die 1<lappschar 1 umfasst einen Basisteil 5, die Klappleiste 6 und einen Hebelmechanismus 10, über den die Klappleiste 6 mit dem Basisteil 5 bzw. dem Räumschild 2 verbunden ist. Dazu sind am Räumschild 2 insbesondere zwei Lagerplatten 7, 8 angeschweisst. Weitere Lagerstellen sind am Basisteil 5 ausgebildet. Auf den Hebelmechanismus 10, der weiter unten, im Zusammenhang mit der Figur 2, näher beschrieben ist, wirkt eine als Druckfeder wirkende, schwenkbar am Räumschild 2 gelagerte Gummihohlfeder 30 über eine Federführungsstange 31 ein. Die Federführungsstange 31 drückt auf eine I<ontaktrolle 41, die an einem Ende eines Umlenkhebels 40 gelagert ist. Der Umlenkhebel 40 ist zwischen den Lagerplatten 7, 8 schwenkbar am Räumschild 2 gelagert und umfasst zwei parallel angeordnete, im Wesentlichen dreieckige Hebelplatten 40a, 40b, die im Bereich der drei Ecken über Achsen miteinander verbunden sind; die I<ontaktrolle 41 ist auf einer dieser Achsen gelagert. An dem der I<ontaktrolle 41 gegenüberliegenden Ende ist der Umlenkhebel 40 über eine Achse 42 schwenkbar mit einer I<oppelstange 45 verbunden. Diese ist als Stahlprofil mit zwei jeweils an den Enden angeschweissten Lagerrohren ausgebildet und wirkt, wie weiter unten im Detail beschrieben, auf den Hebelmechanismus 10 ein.

Der Hebelmechanismus 10 wird anhand der Explosionszeichnung in Fig. 2 näher beschrieben. Er besteht weitgehend aus Stahlbauteilen. Er umfasst zwei Hebelelemente 11, die je zwei seitliche Hebelarme 11a, 11b umfassen, die über ein Verbindungsblech 1 1c miteinander verbunden sind. Die Verbindungsbleche 11c sind mittels mehrerer Schrauben mit jeweils einem von zwei an der Klappleiste 6 angeschweissten Befestigungsblechen 6a verschraubt Die Klappleisten 6 können somit, sobald sie abgenutzt sind, problemlos ausgewechselt werden.

An den freien Enden der Hebelarme 11a, 11b jedes Hebelelements 11 ist eine Achse 12 gelagert. Über diese ist ein Dreharm 13 an seinem ersten Ende schwenkbar am Hebelelement 11 gelagert. Der Dreharm 13 umfasst ein Lagerrohr 13a und zwei drehfest am Lagerrohr 13a angeordnete Hebelarme 13b, 13c. Das Lagerrohr 13a nimmt die Achse 12 auf. Das Hebelelement 11 und der Dreharm 13 bilden somit einen I<niehebel, die Achse 12 bildet die Drehachse des I<niehebels. Am zweiten Ende des Dreharms 13 ist an den Hebelarmen 13b, 13c eine Achse 14 gelagert. Über diese ist der Dreharm 13 schwenkbar am Basisteil 5 der 1<lappschar 1 gelagert (siehe Fig. 3A, 3B).

Zwischen den beiden Hebelelementen 11 ist eine weitere Achse 46 gelagert, an der die I<oppelstange 45 schwenkbar gelagert ist. Die verschiedenen Achsen sind jeweils in Gleitlagern aufgenommen, die durch Lagerbuchsen aus einem Polyoxymethylen-Copolymer (PCM-C) gebildet werden.

Die Figuren 3A, 3B zeigen eine Seitenansicht der 1<lappschar in der Ausgangsposition bzw. in der zurückgeschwenkten Position. Die Fahrtrichtung weist nach rechts. In der in der Figur 3A gezeigten Ausgangsposition liegen sowohl die vordere Hauptfläche des Basisteils 5 als auch die vordere Hauptfläche der Klappleiste 6 in der Verlängerung des Räumschilds 2. Sie schliessen mit der Vertikalen einen Winkel von 45° ein. Im Rahmen der vorliegenden Unterlagen wird dieser Winkel als «positiv» definiert.

In der Ausgangsposition befindet sich die Gummihohlfeder 30 in der maximal entspannten Stellung. Sie drückt den Umlenkhebel 40 schräg nach unten, gegen den Uhrzeigersinn in seine Endposition, die durch den Anschlag 55 festgelegt ist, der mit den Hebelplatten des Umlenkhebels 40 zusammenwirkt. Der Anschlag 55 ist mit Hilfe einer Stellschraube justierbar, so dass die Endstellung des Hebelmechanismus 10 und damit die Endstellung der Klappleiste 6 in der Ausgangsposition eingestellt werden können. Die I<oppelstange 45 wirkt auf das fest mit der Klappleiste 6 verbundene Hebelelement 11 ein (vgl. auch Figur 5E, wo die entsprechende Anlenkung ersichtlich ist) und drückt dieses mitsamt der Klappleiste 6 in Fahrtrichtung. In der Ausgangsposition ist das Hebelelement 11 praktisch horizontal orientiert, während das zweite Element des I<niehebels, der am Basisteil 5 schwenkbar gelagerte Dreharm 13, mit dem Hebelelement 11 einen Winkel von etwas mehr als 90° einschliesst und praktisch vertikal nach oben weist.

In der in der Figur 3B dargestellten zurückgeschwenkten Position schliesst die vordere Hauptfläche der Klappleiste 6 mit der Vertikalen einen Winkel von -70° ein. Er ist also gegenüber der Ausgangsposition um 115° verschwenkt. Entsprechend befindet sich die Gummihohlfeder 30 in einer komprimierten Stellung und der Umlenkhebel 40 gegenüber der Ausgangsposition ist im Uhrzeigersinn verschwenkt. Die Achse 12, welche die Drehachse des I<niehebels bildet, hat sich zwischen der Ausgangsposition und der verschwenkten Position zusammen mit der Klappleiste 6 nach oben bewegt und sie liegt am Anschlag 51 an. Der Winkel zwischen den Elementen des I<niehebels, also dem Hebelelement 11 und dem Dreharm 13, beträgt wiederum annähernd 90°.

Die Figuren 4A-4E stellen den Bewegungsablauf der 1<lappschar beim Zurückschwenken nach dem Auftreffen auf ein Hindernis dar. Die 1<lappschar 1 kontaktiert das Hindernis 9 typischerweise mit dem unteren Ende der Klappleiste 6 (Figur 4A). Sofern das Hindernis 9 eine gewisse Höhe nicht überschreitet, beim dargestellten Ausführungsbeispiel 30 mm, kann es ohne Anheben des Räumschilds überfahren werden: Die Klappleiste 6 klappt zurück, und das Hindernis 9 passiert unter dem fest mit dem Räumschild 2 verbundenen Basisteil 5 der 1<lappschar 1. Das Zurückklappen wird durch die Einwirkung des Hindernisses 9 ausgelöst, die zunächst dazu führt, dass die Klappleiste 6 im Uhrzeigersinn verschwenkt wird (Figur 4B). Damit dreht sich auch das fest mit der Klappleiste 6 verbundene Hebelelement 11 im Uhrzeigersinn um die Achse 12. Aufgrund des I<niehebels bewegt sich dabei der Dreharm 13 im Uhrzeigersinn um die fest am Basisteil 5 angeordnete Achse 14, so dass die Drehachse des I<niehebels, die Achse 12, und damit die Klappleiste 6 nach oben bewegt werden. Diese überlagerte Bewegung findet statt, bis der Dreharm 13 am entsprechenden Anschlag 51 anschlägt (Figur 4C). Anschliessend findet eine reine Drehbewegung um die Achse 12 des I<niehebels statt, bis ein ausreichender negativer Schwenkwinkel erreicht wird, dass das Hindernis 9 überfahren werden kann (Figuren 4D, 4E).

Während des Zurückschwenkens wirkt das Hebelelement 11 über die I<oppelstange 45 und den Umlenkhebel 40 auf die Gummihohlfeder 30 ein und komprimiert diese.

Die Fig. 5A-5E stellen den Bewegungsablauf der 1<lappschar bei der Rückführung in die Ausgangsposition dar. Die Rückführung erfolgt aufgrund der Federkraft der komprimierten Gummihohlfeder 30. Sie setzt ein, sobald die Kraft des Hindernisses wegfällt. Die Gummihohlfeder 30 wirkt über die Federführungsstange 31 auf den Umlenkhebel 40 ein und bewegt ihn im Gegenuhrzeigersinn. Dies führt zu einer im Wesentlichen linearen Druckkraft der I<oppelstange 45 auf das mit der Klappleiste 6 fest verbundene Hebelelement 11 (Figur 5A). Dies führt aufgrund dessen, dass der Dreharm 13 am Anschlag 51 anliegt, zunächst zu einer reinen Drehbewegung um die Achse 12, so dass die Klappleiste im Gegenuhrzeigersinn in Richtung der Ausgangsposition verschwenkt wird. Sobald das Hebelelement 11 den am Basisteil 5 der 1<lappschar 1 angeordneten Anschlag 53 kontaktiert (Figur 5B), wird der I<niehebel auch um die Achse 14 verschwenkt, über die der Dreharm 13 am Basisteil 5 gelagert ist. Dies führt zu einer Überlagerung der beiden Schwenkbewegungen, gesteuert durch das nach unten Gleiten des Hebelelements 11 entlang des Anschlags 53 (Figur 5C).

Im Gegensatz zum Zurückschwenken, wie es im Zusammenhang mit der Figur 4 beschrieben wurde, wird hier nun eine Zwischenposition erreicht (Figur 5D), in der die Klappleiste 6 ihre ursprüngliche Schwenkstellung bereits weitgehend eingenommen hat, sich aber noch in einer angehobenen Position, oberhalb des Bodens, befindet. Er zum Schluss wird die Klappleiste 6, weiterhin geführt durch die Interaktion zwischen Hebelelement 11 und Anschlag 53, in einer praktisch linearen Bewegung nach unten, bis in die Ausgangsposition bewegt (Fig. 5E).

Die Erfindung ist nicht auf das dargestellte Ausführungsbeispiel beschränkt. So kann die 1<lappschar insbesondere weitere bewegliche und/oder unbewegliche Elemente aufweisen. Die Geometrie der Hebel, der Lagerungen und des Federelements kann anders gewählt werden. Wie vorstehend beschrieben können insbesondere die mit Anschlägen zusammenwirkenden Hebelelemente eine spezifische Aussenkontur aufweisen, um dieses Zusammenwirken zu steuern bzw. zu beeinflussen.

Zusammenfassend ist festzustellen, dass die Erfindung eine 1<lappschar schafft, welche eine verbesserte Rückführung der Klappleiste und damit ein besseres Räumergebnis ermöglicht

## Patentansprüche

1. 1<lappschar (1) für ein Räumgerät mit einem Räumschild, umfassenc
a) eine Klappleiste (6);
b) einen Hebelmechanismus (10) zum schwenkbaren Lagern der Klappleiste an einem Grundteil des Räumschildes;
c) ein Federelement zur Anordnung zwischen dem Grundteil und dem Hebelmechanismus, zum Zurückstellen der Klappleiste (6) in eine Ausgangsposition, in der die Klappleiste eine Verlängerung einer Schildplatte des Räumschildes bildet,
wobei der Hebelmechanismus (10) derart ausgebildet ist, dass die Klappleiste unter Überwindung einer Federkraft des Federelements entlang eines ersten Schwenkwegs aus der Ausgangsposition in eine zurückgeschwenkte Position schwenkbar ist und dass die Klappleiste aufgrund der Federkraft entlang eines zweiten Schwenkwegs aus der zurückgeschwenkten Position in die Ausgangsposition schwenkbar ist,
**dadurch gekennzeichnet, dass** der Hebelmechanismus (10) derart ausgebildet ist, dass der zweite Schwenkweg vom ersten Schwenkweg unterschiedlich ist.

2. Klappschar gemäss Anspruch 1, **dadurch gekennzeichnet, dass** der zweite Schwenkweg einen ersten Wegbereich, angrenzend an die zurückgeschwenkte Position, umfasst, in dem der Schwenkweg einer reinen Schwenkbewegung um eine einzige Drehachse entspricht, und einen zweiten Wegbereich, in dem der Schwenkweg einer Überlagerung zweier Schwenkbewegungen um zwei beabstandete Drehachsen entspricht.

3. 1<lappschar gemäss Anspruch 1 oder 2, **dadurch gekennzeichnet, dass** der Hebelmechanismus (10) einen I<niehebel umfasst, mit einem ersten I<niehebelelement, das gelenkig mit dem Grundteil des Räumschildes verbunden ist und mit einem zweiten I<niehebelelement, das drehfest mit der Klappleiste verbunden ist, wobei das zweite I<niehebelelement und das erste I<niehebelelement gelenkig miteinander verbunden sind und wobei das Federelement auf das zweite I<niehebelelement wirkt.

4. 1<lappschar gemäss Anspruch 3, **dadurch gekennzeichnet, dass** das Federelement über einen Umlenkmechanismus auf das zweite I<niehebelelement wirkt.

5. 1<lappschar gemäss Anspruch 4, **dadurch gekennzeichnet, dass** der Umlenkmechanismus einen drehbar am Grundteil gelagerten Umlenkhebel (40) und eine I<oppelstange (45) umfasst, wobei das Federelement und die I<oppelstange ar beabstandeten Drehpunkten am Umlenkhebel gelagert sind und wobei die I<oppelstange gelenkig mit dem zweiten I<niehebelelement verbunden ist.

6. 1<lappschar gemäss Anspruch 5, **dadurch gekennzeichnet, dass** der Umlenkhebel, die I<oppelstange und das Federelement derart ausgelegt sind, dass eine Rückstellkraft auf die Klappleiste in der zurückgeschwenkten Position geringer ist als in der Ausgangsposition.

7. 1<lappschar gemäss einem der Ansprüche 3 bis 6, **gekennzeichnet durch** einen am Grundteil angeordneten ersten Anschlag für das erste I<niehebelelement, wobei in der zurückgeschwenkten Position das erste I<niehebelelement am ersten Anschlag anliegt.

8. 1<lappschar gemäss Anspruch 2 und einem der Ansprüche 3 bis 7, **gekennzeichnet durch** einen am Grundteil angeordneten zweiten Anschlag für das zweite I<niehebelelement, wobei der zweite Anschlag derart ausgebildet ist, dass in einem Abschnitt des zweiten Schwenkwegs das zweite I<niehebelelement durch eine Aussenkontur des zweiten Anschlags geführt wird.

9. 1<lappschar gemäss Anspruch 8, **dadurch gekennzeichnet, dass** in der Ausgangsposition der zweite Anschlag derart mit dem zweiten I<niehebelelement zusammenwirkt, dass er eine Bewegung der Klappleiste entlang des ersten Schwenkwegs bei einer auf die Klappleiste von einer Rückseite einer Hauptebene der Klappleiste einwirkenden Kraft verhindert.

10. Räumschild (2) mit einer 1<lappschar (1) nach einem der Ansprüche 1 bis 9, wobei die 1<lappschar derart schwenkbar am Räumschild angeordnet ist, dass sie von einer Ausgangsposition, in der die Klappleiste der 1<lappschar eine Verlängerung einer Schildplatte des Räumschildes bildet, in eine zurückgeschwenkte Position schwenkbar ist, wobei die Klappleiste weder während des Schwenkens aus der Ausgangsposition in die zurückgeschwenkte Position, entlang des ersten Schwenkwegs, noch während des Schwenkens von der zurückgeschwenkten Position in die Ausgangsposition, entlang des zweiten Schwenkwegs, in einen durch den Räumschild mit der 1<lappschar definierten Wegraum eintritt.

11. Räumschild nach Anspruch 10 für eine Schneefrässchleuder, **dadurch gekennzeichnet, dass** er eine zentrale Aufnahmeöffnung für ein Schleuderrad aufweist und dass eine erste 1<lappschar auf einer ersten Seite der Aufnahmeöffnung und eine zweite 1<lappschar auf einer zweiten Seite der Aufnahmeöffnung angeordnet sind, wobei sich die Klappleisten der ersten 1<lappschar und der zweiten 1<lappschar in einen Bereich unterhalb der Aufnahmeöffnung erstrecken.

## Claims

1. Folding coulter (1) for a clearing device with a clearing blade, comprising
a) a folding bar (6);
b) a lever mechanism (10) for pivotally mounting the folding bar on a base part of the clearing blade;
c) a spring element for arrangement between the base part and the lever mechanism, for resetting the folding bar to an initial position in which the folding bar (6) forms an extension of a blade plate of the clearing blade,
wherein the lever mechanism (10) is configured such that the folding bar can be pivoted along a first swivel path out of the initial position into a swivelled-back position while overcoming a spring force of the spring element and such that the folding bar can be pivoted along a second swivel path out of the swivelled-back position into the initial position due to the spring force,
**characterised in that** the lever mechanism is configured such that the second swivel path is different from the first swivel path.

2. Folding coulter according to claim 1, **characterised in that** the second swivel path comprises a first path range, adjacent to the swivelled-back position, in which the swivel path corresponds to a pure pivoting movement about a single axis of rotation, and a second path range, in which the swivel path corresponds to a superposition of two pivoting movements about two spaced-apart axes of rotation.

3. A folding coulter according to claim 1 or 2, **characterised in that** the lever mechanism (10) comprises a toggle lever having a first knee lever element which is pivotally connected to the base part of the clearing blade and a second knee lever element which is rotationally fixed to the folding bar, wherein the second knee lever element and the first knee lever element are pivotally connected to each other and wherein the spring element acts on the second knee lever element.

4. Folding coulter according to claim 3, **characterised in that** the spring element acts on the second knee lever element via a deflection mechanism.

5. A folding coulter according to claim 4, **characterised in that** the deflection mechanism comprises a deflection lever (40) pivotally mounted on the base part and a coupling rod (45), wherein the spring element and the coupling rod are mounted on the deflection lever at spaced-apart pivot points and wherein the coupling rod is pivotally connected to the second knee lever element.

6. Folding coulter according to claim 5, **characterised in that** the deflection lever, the coupling rod and the spring element are designed such that a resetting force on the folding bar in the swivelled-back position is lower than in the initial position.

7. Folding coulter according to one of claims 3 to 6, **characterised by** a first stop, arranged on the base part, for the first knee lever element, wherein in the swivelled-back position the first knee lever element bears against the first stop.

8. Folding coulter according to claim 2 and one of claims 3 to 7, **characterised by** a second stop, arranged on the base part, for the second knee lever element, wherein the second stop is configured in such a way that, in a section of the second swivel path, the second knee lever element is guided by an outer contour of the second stop.

9. Folding coulter according to claim 8, **characterised in that** in the initial position the second stop co-operates with the second knee lever element in such a way that it prevents a movement of the folding bar along the first swivel path in the event of a force acting on the folding bar from a rear side of a main plane of the folding bar.

10. A clearing blade (2) with a folding coulter (1) according to any one of claims 1 to 9, wherein the folding coulter is arranged on the clearing blade so as to be pivotable in such a way that it can be pivoted from an initial position, in which the folding bar of the folding coulter forms an extension of a blade plate of the clearing blade, into a swivelled-back position, wherein the folding bar does not enter a path space defined by the clearing blade and the folding coulter along the first swivel path during swivelling from the initial position to the swivelled-back position nor along the second swivel path during swivelling from the swivelled-back position to the initial position.

11. Clearing blade according to claim 10 for a snow blower, **characterised in that** it has a central receiving opening for a snow blower and that a first folding coulter is arranged on a first side of the receiving opening and a second folding coulter is arranged on a second side of the receiving opening, wherein the folding bars of the first folding coulter and the second folding coulter extend into an area below the receiving opening.

## Revendications

1. Soc repliable (1) pour un engin de déblaiement avec une lame de déblaiement, comprenant :
a) une barre pliante(6),
b) un mécanisme à levier (10) pour loger de façon pivotable la barre pliante sur une partie de base de la lame de déblaiement,
c) un élément faisant ressort pour montage entre la partie de base et le mécanisme à levier, pour reculer le barre pliante (6) dans une position initiale , dans laquelle la barre pliante forme une prolongation d'une plaque de lame de la lame de déblaiement,
sachant que le mécanisme à levier (10) est constitué de telle manière que la barre pliante peut pivoter en surmontant une force élastique de l'élément faisant ressort le long d'une première course de pivotement de la position initiale à une position pivotée en arrière et que la barre pliante peut pivoter en raison de la force élastique le long d'une deuxième course de pivotement de la position pivotée en arrière à la position initiale,
**caractérisé en ce que** le mécanisme à levier (10) est constitué de telle manière que la deuxième course de pivotement est différente de la première course de pivotement.

2. Soc repliable selon la revendication 1, **caractérisé en ce que** la deuxième course de pivotement comprend une première zone de course, adjacente à la position pivotée en arrière, dans laquelle la course de pivotement correspond à un mouvement de pivotement pur autour d'un axe de rotation unique et une deuxième zone de course, dans laquelle la course de pivotement correspond à une superposition des deux mouvements de pivotement autour de deux axes de rotation distants.

3. Soc repliable selon la revendication 1 ou 2, **caractérisé en ce que** le mécanisme à levier (10) comprend un levier à genouillère avec un premier élément de levier à genouillère, qui est relié en articulation à la partie de base de la lame de déblaiement et à un deuxième élément de levier à genouillère, qui est relié solidaire en rotation à la barre pliante, sachant que le deuxième élément de levier à genouillère et le premier élément de levier à genouillère sont reliés entre eux de façon articulée et sachant que l'élément faisant ressort agit sur le deuxième élément de levier à genouillère.

4. Soc repliable selon la revendication 3, **caractérisé en ce que** l'élément faisant ressort agit par le biais d'un mécanisme de renvoi sur le deuxième élément de levier à genouillère.

5. Soc repliable selon la revendication 4, **caractérisé en ce que** le mécanisme de renvoi comprend un levier de renvoi (40) logé pouvant tourner sur la partie de base et une barre de couplage (45), sachant que l'élément faisant ressort et la barre de couplage sont logés à des points de rotation distants sur le levier de renvoi et sachant que la barre de couplage est reliée en articulation au deuxième élément de levier à genouillère.

6. Soc repliable selon la revendication 5, **caractérisé en ce que** le levier de renvoi, la barre de couplage et l'élément faisant ressort sont conçus de telle sorte qu'une force de rappel sur la barre pliante dans la position pivotée en arrière est plus faible que dans la position initiale.

7. Soc repliable selon l'une quelconque des revendications 3 à 6, **caractérisé par** une première butée disposée sur la partie de base pour le premier élément de levier à genouillère, sachant que dans la position pivotée en arrière, le premier élément de levier à genouillère s'applique à la première butée.

8. Soc repliable selon la revendication 2 et l'une quelconque des revendications 3 à 7, **caractérisé par** une deuxième butée disposée sur la partie de base pour le deuxième élément de levier à genouillère, sachant que la deuxième butée est constituée de telle manière que dans une section de la deuxième course de pivotement, le deuxième élément de levier à genouillère est guidé par un profil extérieur de la deuxième butée.

9. Soc repliable selon la revendication 8, **caractérisé en ce que** dans la position initiale, la deuxième butée coopère avec le deuxième élément de levier à genouillère de telle manière qu'elle évite un mouvement de la deuxième barre pliante le long de la première course de pivotement pour une force agissant sur la barre pliante d'un côté arrière d'un plan principal de la barre pliante.

10. Lame de déblaiement (2) avec un soc repliable (1) selon l'une quelconque des revendications 1 à 9, sachant que le soc repliable est disposé pouvant pivoter sur la lame de déblaiement de telle manière qu'il peut pivoter d'une position initiale, dans laquelle la barre pliante du soc repliable forme une prolongation d'une plaque de lame de la lame de déblaiement, dans une position repivotée en arrière, sachant que la barre pliante n'entre dans un espace de course défini par la lame de déblaiement avec le soc repliable, ni pendant le pivotement de la position initiale à la position pivotée en arrière, le long de la première course de pivotement, ni pendant le pivotement de la position pivotée en retour à la position initiale, le long de la deuxième course de pivotement.

11. Lame de déblaiement selon la revendication 10 pour une turbo-fraise à neige, **caractérisée en ce qu'**elle comporte une ouverture de réception centrale pour une roue centrifuge et **en ce qu'** un premier soc repliable est disposé sur un premier côté de l'ouverture de réception et un deuxième soc repliable est disposé sur un deuxième côté de l'ouverture de réception, sachant que les barres pliantes du premier soc repliable et du deuxième soc repliable s'étendent dans une zone en dessous de l'ouverture de réception.
